# EUROPÄISCHE PATENTSCHRIFT

(11) **EP 1 302 122 B1**
(45) Veröffentlichungstag und Bekanntmachung des Hinweises auf die Patenterteilung: **21.06.2006**
(21) Anmeldenummer: 02090350.6
(22) Anmeldetag: 09.10.2002
(51) Int. Cl.: G07D 9/00, A45C 1/10

(54) **Geldkassette**
Cash box
Cassette pour argent liquide

(30) Priorität: 10.10.2001 DE 20116606 U
(43) Veröffentlichungstag der Anmeldung: 16.04.2003
(73) Patentinhaber: "Durable" Hunke & Jochheim GmbH & Co. KG, 58636 Iserlohn (DE)
(72) Erfinder: Maier-Hunke, Horst-Werner, 58640 Iserlohn (DE)
(74) Vertreter: Grünecker, Kinkeldey, Stockmair & Schwanhäusser Anwaltssozietät

(56) Entgegenhaltungen:
- DE-A- 3 308 240
- GB-A- 642 023
- GB-A- 2 167 391

## Beschreibung

Die Erfindung betrifft eine Geldzählkassette mit einem Münzzähltablett, das beim Öffnen des Deckels der Kassette automatisch aus einer parallel zum Boden der Kassette orientierten Lage in eine Schräglage überführt wird, in der es einen zur Ablage von Banknoten bestimmten bodennahen Raum der Kassette partiell freigibt. Bekannt ist eine Geldkassette der vorstehenden Art, bei der das Münzzähltablett in einem schwenkbar an Auslegern des Deckels der Kassette befestigten Schlitten gelagert ist, der das Tablett rahmenförmig umschließt.

Die bekannte Lösung ist nicht nur vergleichsweise aufwendig, sondern bei ihr bereitet die Entnahme des Münzzähltabletts aus dem Schlitten gewisse Schwierigkeiten. Der Erfindung liegt die Aufgabe zugrunde, eine Geldkassette der in Betracht gezogenen Art weniger aufwendig und leichter handhabbar zu gestalten. Diese Aufgabe wird erfindungsgemäß dadurch gelöst, dass das Münzzähltablett Seitenwände aufweist, die in der Nähe des oberen Randes des Tabletts mit nach unten offenen Schlitzen für Haltezapfen versehen sind, die von mit dem Deckel der Kassette verbundenen Auslegern gehalten werden.

Ferner ist aus der GB 642 023 A eine Geldkassette bakannt, bei der ein Münzzähltablett manuell in eine Schräglage überfürht werden kann.

Die erfindungsgemäße Geldkassette bietet den Vorteil, dass bei ihr das gewissermaßen selbsttragend ausgebildete Münzzähltablett bequem von der Geldkassette getrennt werden kann, wenn eine völlige Freigabe des für die Ablage von Banknoten bestimmten Raumes der Kassette erwünscht ist. Weiter Merkmale und Einzelheiten der Erfindung ergeben sich aus einem Unteranspruch und der nachstehenden Beschreibung einer in den beigefügten Zeichnungen dargestellten Geldkassette. Es zeigen:
- Fig. 1: eine perspektivische Ansicht der geöffneten Geldkassette,
- Fig. 2: eine perspektivische Ansicht des aus der Geldkassette entnommenen Münzzähltabletts
und
- Fig. 3: eine Seitenansicht des Münzzähltabletts.

In Figur 1 sind 1 das Unterteil und 2 der Deckel einer Geldkassette mit einem Münzzähltablett 3, das beim Öffnen des Deckels 2 automatisch in die dargestellte Position überführt wird. Der vordere Rand 4 des Münzzähltabletts 3 stützt sich auf den Gleitkufen bildenden oberen Rändern 5, 6, 7 von Trennwänden 8, 9, 10 mehrerer Schächte 11, 12, 13 eines Einsatzes 14 zur Unterbringung von Banknoten ab, während das hintere Ende des Münzzähltabletts 3 von zwei fluchtenden Zapfen 15 gehalten wird, von denen in Figur 1 einer erkennbar ist. Die Zapfen 15 sind an den Ausleger 16 bildenden, abgewinkelten Enden einer mit den Deckel 2 verbundenen Leiste 17 befestigt und passen in nach unten offene Schlitze 18 in den Seitenwänden 19, 20 des Münzzähltabletts 3. Um das Münzzähltablett 3 bequem entnehmen zu können, sind die Seitenwände 19, 20 außerdem mit Aussparungen 21 versehen, die es dem Benutzer der Geldkassette ermöglichen, das Münzzähltablett 3 in der in Figur 1 dargestellten Position mit den Fingern beider Hände problemlos zu erfassen, da der Abstand zwischen der Unterkante der Seitenwände 19, 20 im Bereich der Aussparungen 21 und der Oberkante der Seitenwände der Geldkassette 1 hinreichend groß ist.

## Patentansprüche

1. Geldkassette mit einem Münzzähltablett, das beim Öffnen des Deckels der Kassette automatisch aus einer parallel zum Boden der Kassette orientierten Lage in eine Schräglage überführt wird, in der es einen zur Ablage von Banknoten bestimmten bodennahen Raum der Kassette partiell freigibt, **dadurch gekennzeichnet, dass** das Münzzähltablett (3) Seitenwände (19, 20) aufweist, die in der Nähe des oberen Randes des Tabletts mit nach unten offenen Schlitzen (18) für Haltezapfen (15) versehen sind, die von mit dem Deckel (1) der Kassette verbundenen Auslegern (16) gehalten werden.

2. Geldkassette nach Anspruch 1, **dadurch gekennzeichnet, dass** die Seitenwände (19, 20) des Münzzähltabletts (3) mit Aussparungen (21) versehen sind, die das Erfassen des in seine Schräglage überführten Tabletts (3) mit den Fingern des Benutzers erleichtern.

## Claims

1. Cash box having a coin-counting tray which, when the lid of the box is opened, is automatically transferred from a position orientated parallel to the base of the box into a tilted position in which it partially opens up a compartment of the box which is close to the base and is intended for the depositing of banknotes, **characterized in that** the coin-counting tray (3) has side walls (19, 20) which, in the vicinity of the upper rim of the tray, are provided with downwardly open slots (18) for retaining pins (15) which are held by brackets (16) connected to the lid (1) of the box.

2. Cash box according to Claim 1, **characterized in that** the side walls (19, 20) of the coin-counting tray (3) are provided with recesses (21) which make it easier for the user to grasp with his fingers the tray (3) transferred into its tilted position.

## Revendications

1. Cassette pour argent liquide comportant un plateau trieur et compteur de monnaie qui, lorsqu'on ouvre le couvercle de la casette, passe automatiquement d'une position parallèle au fond de la cassette à une position inclinée, dans laquelle il dégage partiellement un espace de la cassette proche du fond destiné au rangement des billets de banque, **caractérisé en ce que** le plateau trieur et compteur de monnaie (3) présente des parois latérales (19, 20) qui sont munies, à proximité du bord supérieur du plateau, de fentes (18), ouvertes vers le bas, pour des pivots de maintien (15) qui sont maintenus par des bras (16) reliés au couvercle du coffret.

2. Cassette pour argent liquide selon la revendication 1, **caractérisé en ce que** les parois latérales (19, 20) du plateau trieur et compteur de monnaie (3) sont munies d'évidements (21) qui permettent à l'utilisateur de saisir facilement avec les doigts le plateau (3) placé dans sa position inclinée.
